# EUROPÄISCHE PATENTSCHRIFT

(11) **EP 0 483 677 B1**
(45) Veröffentlichungstag und Bekanntmachung des Hinweises auf die Patenterteilung: **09.04.1997**
(21) Anmeldenummer: 91118211.1
(22) Anmeldetag: 25.10.1991
(51) Int. Cl.: E04H 4/16

(54) **Arbeitsverfahren und Reinigungsgerät zum Reinigen eines Schwimmbeckens**
Functioning method and cleaning device for swimming pools
Méthode de fonctionnement et appareil de nettoyage d'un bassin de natation

(30) Priorität: 31.10.1990 CH 3470/90; 16.10.1991 CH 3032/91
(43) Veröffentlichungstag der Anmeldung: 06.05.1992
(73) Patentinhaber: 3S SYSTEMTECHNIK AG, CH-5236 Remigen (CH)
(72) Erfinder: Sommer, Peter, CH-5213 Villnachern (CH)
(74) Vertreter: EGLI-EUROPEAN PATENT ATTORNEYS

(56) Entgegenhaltungen:
- EP-A- 0 099 489
- EP-A- 0 257 006
- DE-A- 3 110 203
- US-A- 3 439 368
- US-A- 4 692 956

## Beschreibung

Die Erfindung bezieht sich auf ein Arbeitsverfahren für ein in einem Schwimmbecken hin- und herfahrbares Reinigungsgerät gemäss dem Oberbegriff des Patentanspruchs 1 sowie auf ein Reinigungsgerät zur Durchführung des Verfahrens.

Aus der DE-A 3 110 203 ist ein Verfahren zum Betreiben eines hin- und herfahrenden Gerätes zum Reinigen eines Schwimmbekkens bekannt, welches Gerät mit etwa in Fahrtrichtung orientierten Kontaktelementen versehen ist, mittels welcher beim Kontaktieren der Beckenwand der dem zuerst angefahrenen Kontaktelement zugeordnete Antriebsmotor angehalten wird. Dann wird das Gerät mittels des noch nicht angehaltenen Antriebsmotors an der Beckenwand ausgerichtet, wonach auch dieser Antriebsmotor abgeschaltet wird. Durch das Einschalten des zuerst angehaltenen Antriebsmotors in umgekehrter Fahrtrichtung wird das Gerät um einen Winkel verschwenkt, wonach auch der andere Antriebsmotor in umgekehrter Fahrtrichtung zugeschaltet wird. Mit diesem Gerät wird das Schwimmbecken mit einem im wesentlichen zickzackartigen Fahrmuster gereinigt, so dass entsprechende keilförmige Streifen nicht gereinigt werden. Zudem werden zwei Absaugfronten benötigt, weil das Gerät nicht gewendet wird. Dadurch ist auch eine Pumpe mit einem grossen Saugvermögen erforderlich.

Die EP-A-0 099 489 betrifft ein Verfahren zum Reinigen eines Wasserbeckens mittels eines unter Wasser einsetzbaren Reinigungsgerätes, welches beim Kontakt mit einer Wand oder einem anderen Hindernis eine Umkehr der Fahrtrichtung durchführt. Somit wird das Gerät nicht gewendet, und es werden zwei Absaugfronten benötigt. Das Gerät wird von einem Kursregler zur Einhaltung einer bestimmten Fahrtrichtung gesteuert, wobei ein relativ ungenauer, störungsempfindlicher Kompass verwendet wird.

Nach einem anderen Verfahren zum Reinigen eines Wasserbeckens mittels eines Reinigungsgerätes (EP-A 0 257 006) wird das Gerät längs eines geraden Fahrmuster-Pfades bewegt, wobei das Gerät beim Kontakt mit einer Wand ein Wendemanöver durchführt und dabei quer zur Fahrtrichtung versetzt wird, wonach es der gegenüberliegenden Wand zugeführt wird. Dieses Gerät arbeitet mit parallel zueinander orientierten Fahrmuster-Pfaden und wird so lange von der einen zur anderen Wand bewegt, bis eine gewünschte Bodensektion oder die gesamte Bodenfläche gereinigt ist. Die Bewegung des Gerätes wird mittels eines einzigen Impulssensors überwacht. Das Wendemanöver wird mit Hilfe einer Zeitschaltung durchgeführt, was vor allem bei unregelmässig geformten Schwimmbecken, wo eine Ausrichtung an der Beckenwand nicht möglich ist, zu erheblichen Abweichungen von den Sollwerten führt, so dass das erwünschte Fahrmuster nicht verwirklicht werden kann. Bei rechteckigen Schwimmbecken wird zusätzlich eine Ausrichtung des Gerätes an der Beckenwand mittels einer Stossstange durchgeführt, welche jedoch keine Sensoren aufweist.

Bei den bekannten Verfahren und Geräten zur Durchführung des Verfahrens besteht das Problem, dass das Gerät durch etwaige Hindernisse, zum Beispiel durch Einstiegsleitern, Stehstufen, Scheinwerfer, Einströmdüsen usw. und/oder durch Uebergänge, unterschiedliche Becken-Niveaus oder dergleichen, in eine unkontrollierbare Richtungsänderung gelenkt wird, wodurch eine optimale Reinigung des Beckenbodens gar nicht oder nur unzureichend gewährleistet ist.

Die vorliegende Erfindung befasst sich mit dem Problem der selbsttätigen, systematischen Reinigung von Schwimmbecken, wobei der Erfindung die Aufgabe zugrunde liegt, ein Verfahren sowie ein Gerät zur Durchführung des Verfahrens anzugeben, mittels welchen etwaige Richtungsänderungen des Gerätes erfasst und daraus ermittelte Werte zur Bestimmung einer Richtungskorrektur verwendet werden.

Diese Aufgabe wird nach dem erfindungsgemässen Verfahren durch die Merkmale des Patentanspruchs 1 gelöst.

Gemäss einer Ausführungsform der Erfindung ist das Verfahren dadurch gekennzeichnet, dass nach dem Ausführen der Drehbewegung das Reinigungsgerät zum Ausrichten mit der Umschaltleiste auf das Hindernis auftrifft, wobei in der Umschaltleiste schwenkbar gelagerte Schaltelemente in Abhängigkeit von der Relativlage des Reinigungsgerätes in bezug auf das Hindernis betätigt werden.

Das erfindungsgemässe Reinigungsgerät zur Durchführung des Arbeitsverfahrens umfasst ein auf Vorwärts- und Rückwärtsfahrt umschaltbares und mit Antriebsrädern oder Fahrbändern in Wirkverbindung stehendes Fahrwerk, eine an einem Gehäuse des Reinigungsgerätes frontseitig angeordnete Kontaktleiste sowie eine rückseitig angeordnete Umschaltleiste, von welchen Leisten beim Auffahren des Gerätes auf ein Hindernis über eine Steuerlogik dem Fahrwerk korrekturabhängige Signale zuführbar sind, und ist dadurch gekennzeichnet, dass das Reinigungsgerät mit mindestens einem ersten optisch/elektronischen Sensor zum Erfassen der momentanen Bewegungsrichtung sowie mit einem Richtungssensor-System zum Messen des momentanen Drehwinkels versehen ist.

Weitere, auf das Verfahren sowie auf das Reinigungsgerät bezogene Merkmale der Erfindung ergeben sich aus der folgenden Beschreibung in Verbindung mit der Zeichnung und den einzelnen Patentansprüchen.

Die Erfindung wird nachstehend unter Bezugnahme auf die Zeichnung beschrieben. Es zeigt:
- Fig. 1: ein in schematischer Draufsicht dargestelltes Schwimmbecken-Reinigungsgerät,
- Fig.2: ein in grösserem Massstab und teilweise im Schnitt dargestelles Teilstück einer Umschaltschiene für das Reinigungsgerät gemäss Fig.1, und
- Fig.3: ein schematisch dargestelltes Fahrmuster des Reini gungsgerätes.

Fig.1 zeigt in schematischer Draufsicht ein in der Gesamtheit mit 100 bezeichnetes Schwimmbecken-Reinigungsgerät mit den wesentlichen Funktionselementen für einen vollautomatischen und systematischen Antriebs- und Steuerungsvorgang.

Das Reinigungsgerät 100 hat ein schematisch dargestelltes Gehäuse 1, welches mit einer zum Ansaugen der Flüssigkeit sowie zur Aufnahme von Verunreinigungen ausgebildeten und in der Gesamtheit mit 101 bezeichneten Saugfront versehen ist. An der in Fahrtrichtung Y orientierten und im wesentlichen die Saugfront 101 bildenden Stirnseite 1' des Gehäuses 1 sind mindestens eine entsprechend gelagerte, nicht dargestellte Reinigungsbürste sowie eine zugeordnete Filtervorrichtung vorgesehen. Weiterhin erkennt man in Fig.1 eine an der Stirnseite 1' des Gehäuses 1 in nicht näher dargestellter Weise befestigte Kontaktleiste 18 sowie eine an der Rückseite 1'' des Gehäuses 1 entsprechend befestigte Umschaltleiste 20. Die Funktion der Kontaktleiste 18 und der Umschaltleiste 20 wird später noch im einzelnen beschrieben.

Für den Antrieb des Reinigungsgerätes 100 in Pfeilrichtung Y ist eine Antriebswelle 8 vorgesehen, welche in nicht näher dargestellter Weise in dem Gehäuse 1 gelagert ist. Die Antriebswelle 8 ist unter Zwischenschaltung im Gehäuse 1 angeordneter Kupplungen 11 und 12 mit einem im Gehäuse 1 angeordneten Getriebe 10 wirkverbunden. Die beiden Kupplungen 11,12 sind als an sich bekannte Elektro- oder Magnetkupplungen ausgebildet. An der um ihre Längsachse 8' in Pfeilrichtung 8'' angetriebenen Antriebswelle 8 sind entsprechend ausgebildete Antriebsräder 3,3' angeordnet.

In achsparallelem Abstand zu der Antriebswelle 8 ist eine mit Laufrädern 4,4' in Wirkverbindung stehende Welle 7 angeordnet und in dem Gehäuse 1 gelagert. Die an der Antriebswelle 8 sowie an der Welle 7 angeordneten Laufräder 3,3' und 4,4' sind jeweils über ein endloses, beispielsweise raupenartig ausgebildetes Fahrband 2,2' miteinander wirkverbunden. Zwischen den Antriebsrädern 3,3' und Laufrädern 4,4' können noch weitere, mit dem Fahrband 2,2' in Wirkverbindung stehende, nicht näher dargestellte Umlenk- oder Antriebsräder angeordnet werden.

Dem vorzugsweise mit einer Reduktions-Getriebestufe versehenen Getriebe 10 ist ein Antriebs-Aggregat 9 zugeordnet, welches beispielsweise als Drehstrom-Asynchronmotor ausgebildet ist und mit moduliertem Drehstrom gespeist wird. Hiermit wird erreicht, dass unabhängig von der Stromart und Stromfrequenz von dem Antriebs-Aggregat 9 über das Getriebe 10 eine konstante Drehzahl auf die Antriebswelle 8 übertragen wird.

Dem Antriebs-Aggregat 9 ist ein Umrichter 13 vorgeschaltet, in welchem die über ein Kabel 15 einer Steuerlogik 14 zugeführte Ein-Phasen-Spannung gleichgerichtet wird und in der Folge durch eine mit Leistungstransistoren versehene elektronische Schaltung (nicht dargestellt) eine Drei-Phasen-Wechselspannung mit stabiler Ausgangsfrequenz erzeugt wird. Mittels der Steuerlogik 14, welche über Leitungen 43,43' mit den beiden Kupplungen 11,12 verbunden ist, kann somit eine entsprechende Umschaltung des Antriebs-Aggregates 9 von Vorwärts- auf Rückwärtsfahrt erreicht werden.

An dieser Stelle sei darauf hingewiesen, dass das Fahrband 2, 2', die über die Antriebswelle 8 miteinander wirkverbundenen Antriebsräder 3,3', die über die Welle 7 miteinander wirkverbunden Laufräder 4,4', das Getriebe 10 mit den beiden Kupplungen 11,12 sowie das Antriebs-Aggregat 9 zusammen ein auf Vorwärts- und Rückwärtsfahrt umschaltbares, nicht näher bezeichnetes Fahrwerk bilden.

Die elektrische Speisung des Reinigungsgerätes 100 erfolgt im wesentlichen über das mit der Steuerlogik 14 in Verbindung stehende Kabel 15, welches an eine ausserhalb des Schwimmbeckens angeordnete Steckdose (nicht dargestellt) angeschlossen wird. Das Kabel 15 ist ferner über einen entsprechend wasserdichten Servicestecker (nicht dargestellt) mit dem Gehäuse 1 trennbar verbunden.

Zwischen dem Netzanschluss (Steckdose) und dem Kabel 15 ist ein nicht dargestellter Trenntransformator angeordnet, mittels welchem die vorliegende Netzspannung von über 50 Volt auf einen entsprechenden Wert transformiert wird, so dass der Einsatz des Reinigungsgerätes 100 auch während des Badebetriebes erfolgen kann. Der transformierte Wert der Ein-Phasen-Spannung liegt in der Grössenordnung von 42 Volt.

Das Reinigungsgerät 100 arbeitet normalerweise im Automatikbetrieb mittels einer entsprechend ausgebildeten und angeordneten Autopilot-Steuerung. Das Reinigungsgerät 100 kann auch über eine entsprechende Steuerbox 16 ferngesteuert werden. Hierzu ist das Kabel 15 vorzugsweise mit einem nicht dargestellten Leiter als Empfangsantenne versehen.

In dem Gehäuse 1 des Reinigungsgerätes 100 sind weiterhin optisch/elektronische Sensoren 25 und 26 sowie eine damit in Verbindung stehende Auswerteeinheit 27 angeordnet. Von der Auswerteeinheit 27 werden entsprechende Signale der Steuerlogik 14 zugeführt.

An dieser Stelle sei darauf hingewiesen, dass anstelle der optisch/elektronischen Sensoren 25,26 auch ein nicht näher dargestelltes elektronisches Richtungssensor-System verwendet und in das Gehäuse 1 des Reinigungsgerätes 100 eingebaut werden kann.

Wie in Fig.3 schematisch dargestellt, wird mit dem ersten Sensor 25 während der in Pfeilrichtung Y orientierten Fahrbewegung des Reinigungsgerätes 100 die Relativlage des Reinigungsgerätes 100 in bezug auf eine fiktive Fahrlinie F oder aber in bezug auf einen fiktiven, in Pfeilrichtung Y orientierten Fahrstreifen F' gemessen. Vorzugsweise wird die Relativlage der Gehäuse-Symmetrieachse S in bezug auf die Fahrlinie F oder in bezug auf den Fahrstreifen F' gemessen.

Die Breite b des Fahrstreifens F' entspricht im wesentlichen der zulässigen Bahnabweichung, innerhalb welcher sich das Reinigungsgerät 100 bewegen darf. Die Breite b des Fahrstreifens F' kann jedoch auch dem Wirkungsbereich des Sensor-Strahlenbündels 25' entsprechen oder das Strahlenbündel 25' der Breite b entsprechend ausgelegt werden.

Eine während der Fahrbewegung des Reinigungsgerätes 100 von der einen Wand W zur anderen Wand W' (Fig.3) entstehende Abweichung von der vorgegebenen Richtung wird dabei in Form eines in horizontaler Ebene orientierten Versatzes unter einem Winkel α oder α' in der Seite bestimmt und als entsprechendes Signal von dem ersten Sensor 25 der Auswerteeinheit 27 zugeführt. In der Auswerteeinheit 27 wird ein Vergleich der vorgegebenen Bewegungsrichtung mit der momentanen Bewegungsrichtung (SOLL-ISTWERT-Vergleich) durchgeführt. Von der Auswerteeinheit 27 wird ein von dem Vergleich abhängiges Signal der Steuerlogik 14 für eine erforderliche Korrektur der Fahrtrichtung zugeführt, wodurch die eine oder andere Kupplung 11 oder 12 und somit das zugeordnete Antriebsrad 3 oder 3' entsprechend betätigt wird. Die auf den horizontalen Versatz bezogene Korrektur der Fahrtrichtung erfolgt dabei vorzugsweise unter Einbezug und somit in Abhängigkeit von der vorgegebenen Fahrgeschwindigkeit des Reinigungsgerätes 100.

Mit dem zweiten Sensor 26 kann bei der Fahrbewegung eine etwaige Steigung oder aber ein Gefälle im Schwimmbecken erkannt und ein entsprechendes Umsteuersignal der Auswerteeinheit 27 zugeführt werden. Dieses Signal bewirkt im wesentlichen einen "STOP" beziehungsweise eine in der Ebene orientierte Richtungsänderung (Wendevorgang) des Reinigungsgerätes 100. Mit dieser Richtungsänderung kann ein Absturz des Reinigungsgerätes 100 in ein tiefer gelegenes Schwimmbecken-Teil oder ein Stehenbleiben an einer unüberwindbaren Steigung vermieden werden.

Wie bereits erwähnt, ist an der Stirnseite 101 des Gehäuses 1 die Kontaktleiste 18 angeordnet und mit nicht näher dargestellten Mitteln befestigt. Wie in Fig.1 mit Pfeilrichtung 40 dargestellt, wird beim Auftreffen des Reinigungsgerätes 100 auf die eine Beckenwand W oder auf die andere Beckenwand W' (Fig.3) beziehungsweise auf ein nicht dargestelltes Hindernis über eine Leitung 41 ein entsprechendes Signal an die Steuerlogik 14 abgegeben, von welcher über die Leitungen 43,43' die entsprechende Kupplung 11 oder 12 betätigt und das zugeordnete Antriebsrad 3 oder 3' zur Einleitung eines Wende- oder Ausweichvorganges beispielsweise abgebremst wird.

An der Rückseite 1'' des Gehäuses 1 ist die Umschaltleiste 20 angeordnet und entsprechend gelagert. Beim Wendevorgang werden beim Auftreffen der Umschaltleiste 20 auf die jeweilige Beckenwand W oder W' entsprechend ausgebildete Schaltelemente 60 und 60' betätigt. Die Betätigung der Schaltelemente 60, 60' erfolgt dabei in Abhängigkeit von der Relativlage des Reinigungsgerätes 100 in bezug auf die jeweilige Beckenwand W oder W' (Fig.3). Die Schaltelemente 60,60' werden entsprechend der Relativlage des Reinigungsgerätes 100 zur Beckenwand W oder W' etwa gemäss Pfeilrichtung 74,74' und 75,75' betätigt, wodurch über Leitungen 42,42' entsprechend winkellagenabhängige Signale der Steuerlogik 14 zuführbar sind.

Fig.2 zeigt ein teilweise im Schnitt und in grösserem Massstab dargestelltes Teilstück der in der Gesamtheit mit 20 bezeichneten Umschaltleiste, und man erkennt das zur Aufnahme der Umschaltleiste 20 ausgebildete Gehäuse 1 mit der Rückwand 30 sowie der Seitenwand 31.

Die Umschaltleiste 20 umfasst ein teilweise als Hohlkörper ausgebildetes und in nicht näher dargestellter Weise an einer Tragplatte 55 angeordnetes und mit einer Stossleiste 51 sowie mit einem angeformten Seitenteil 52 versehenes Trägerelement 50. Das mit einer Hauptkammer 53 sowie einer Seitenkammer 54 für das darin gelagerte Schaltelement 60 versehene Trägerelement 50 ist mit einem Wandteil 56 an der Rückwand 30 des Gehäuses 1 abgestützt. Weiterhin ist das Trägerelement 50 mit einem an der Tragplatte 55 angeordneten Haltestück 35 an einem Winkelstück 32 mittels Schrauben 33,33' befestigt. Das an der Seitenwand 31 des Gehäuses 1 angeordnete Winkelstück 32 ist in nicht näher dargestellter Weise an der Seitenwand 31 befestigt.

Das in der Hauptkammer 53 des Trägerelements 50 angeordnete Schaltelement 60 umfasst ein um einen Bolzen 59 schwenkbar gelagertes Hebelstück 61, welches sich im wesentlichen an der Innenseite 51' der Stossleiste 51 abstützt. An dem einen Ende des Hebelstücks 61 ist ein erstes Kopfstück 62 und an dem anderen Ende ein zweites Kopfstück 65 angeformt. In dem ersten Kopfstück 62 ist eine Ausnehmung 63 vorgesehen, welche zur Aufnahme eines Permanentmagneten 64 ausgebildet ist. Das zweite Kopfstück 65 ist in einer die Schwenkbewegung des Schaltelements 60 begrenzenden Ausnehmung 57 des Trägerelement-Seitenteils 52 angeordnet. Das Hebelstück 61 ist weiterhin mit einer Ausnehmung 66 versehen, in welcher ein sich am Haltestück 35 abstützendes Federelement 67 angeordnet ist.

An dieser Stelle sei darauf hingewiesen, dass das andere, nicht dargestellte Teilstück des Trägerelements 50 mit dem darin angeordneten Schaltelement 60' (Fig.1) und den einzelnen Teilen analog dem vorstehend in Verbindung mit Fig.2 beschriebenen Teilstück ausgebildet ist und deshalb nicht näher beschrieben wird.

Die Funktionsweise des beschriebenen Reinigungsgerätes wird nachstehend beschrieben:
Zu Beginn wird das Reinigungsgerät 100 auf den zu reinigenden Boden des Schwimmbeckens gesetzt und der Antrieb betätigt, mittels welchem das Reinigungsgerät, wie in Fig.1 oder Fig.3 schematisch dargestellt, in Pfeilrichtung Y bewegt wird. Bei dieser Bewegung kann das Reinigungsgerät über die Steuerbox 16 entsprechend ferngesteuert werden. Sobald das Reinigungsgerät mit der Kontaktleiste 18 mit der Beckenwand in Berührung kommt, erfolgt eine Signalabgabe an die Steuerlogik 14, welche die Kupplung 11 oder 12 betätigt und das damit in Wirkverbindung stehende Antriebsrad 3' oder 3 mit dem Fahrband 2' oder 2 bremst und stillsetzt. Gleichzeitig schaltet die Steuerlogik 14 über den Umrichter 13 den Antrieb 9 auf Rückwärtsfahrt, wodurch das Reinigungsgerät 100 um eine fiktive Geräteachse so lange gedreht wird, bis die Umschaltleiste 20 an die Beckenwand anschlägt und dabei das entsprechende Schaltelement 60 oder 60' betätigt. Hierdurch wird wiederum ein Umschalten des Antreibs-Aggregates 9 erreicht, so dass das Reinigungsgerät 100 nunmehr eine benachbarte Fahrbahn abfahren und reinigen kann.
Bei einem bevorzugten Ausführungsbeispiel wird, wie in Fig.3 schematisch dargestellt, mittels dem optisch/elektronischen Sensor 25 eine fiktive Fahrlinie F oder ein Fahrstreifen F' während der Fahrt vermessen und dabei die momentane Bewegungsrichtung mit der vorgegebenen Bewegungsrichtung verglichen und gegebenenfalls entsprechend korrigiert.

Zur Erreichung einer optimalen Ausricht-Bewegung des Reinigungsgerätes 100 an der zugeordneten Beckenwand erfolgt das Umschalten der Kupplungen 11 und 12 so lange, bis von den Schaltelementen 60,60' gleichzeitig die entsprechenden Signale zur Steuerlogik 14 gelangen und dadurch die Parallelität zur Beckenwand angezeigt ist. Das Ausrichten des Reinigungsgerätes 100 wird durch die seitlichen, in Pfeilrichtung 74, 74' und 75,75' ermittelten Signale noch optimiert.

Bei Schwimmbecken mit unregelmässiger Formgebung, beispielsweise in Form eines sogenannten Nierenbeckens oder dergleichen, oder aber bei Schwimmbecken mit unterschiedlich angeordneten Hindernissen wird vorzugsweise während des Versetzvorganges der Drehwinkel gemessen. Hierbei wird nach Erreichung einer Rotationbewegung von 180° die jeweils ruhende Kupplung zugeschaltet. Das Reinigungsgerät 100 wird dadurch so weit zurückgesetzt, bis die Umschaltleiste 20 den Wandkontakt signalisiert.

Ist jedoch nach erfolgtem Umsteuersignal der gemessene Drehwinkel nicht vollständig um 180° ausgeführt (Signal: Wendevorgang nicht beendet), dann wird die entsprechende Differenz zum Sollwinkel von 180° ergänzt, derart, dass durch Betätigung der entsprechenden Kupplung 11 oder 12 eine Umschaltung des Antriebs-Aggregates 9 durchgeführt wird.

Der Wendevorgang des Reinigungsgerätes 100 kann auch bei der Vorwärtsfahrt und bei Erkennung eines Hindernisses mittels des Sensors 26 durch eine Vorwärtsrotation um 180° erreicht werden. Hierbei wird mittels des Sensors der entsprechende Rotationswinkel gemessen.

## Patentansprüche

1. Arbeitsverfahren für ein in einem Schwimmbecken hin- und herfahrbares Reinigungsgerät, mit einem auf Vorwärts- und Rückwärtsfahrt umschaltbaren und mit Antriebsrädern oder Fahrbändern in Wirkverbindung stehenden Fahrwerk, einer an einem Gehäuse (1) des Reinigungsgerätes (100) frontseitig angeordneten Kontaktleiste (18) sowie einer rückseitig angeordneten Umschaltleiste (20), von welchen Leisten [18,20) beim Auffahren des Gerätes auf ein Hindernis über eine Steuerlogik (14) dem Fahrwerk korrekturabhängige Signale zugeführt werden, **dadurch gekennzeichnet, dass** während der Fahrbewegung des Reinigungsgerätes (100) von mindestens einem ersten optisch/elektronischen Sensor (25) die momentane Bewegungsrichtung in bezug auf eine Fahrlinie (F) oder in bezug auf einen Fahrstreifen (F') erfasst wird, das Reinigungsgerät (100) bei Erkennung eines Hindernisses eine Drehbewegung mit einem Sollwinkel von 180° ausführt, wobei der momentane Drehwinkel von einem zugeordneten Richtungssensor-System (26) gemessen wird, und die derart ermittelten Abweichungen als Signale umgewandelt und zu einer Richtungskorrektur herangezogen werden, und wobei die Drehbewegung so ausgeführt wird, dass bei Betätigung der frontseitigen Kontaktleiste (18) das eine Antriebsrad oder Fahrband abgebremst und so lange stillgesetzt wird, bis das andere, nun rückwärts angetriebene Antriebsrad oder Fahrband das Reinigungsgerät (100) bis zur Betätigung der rückseitigen Umschaltleiste (20) in der Ebene dreht, und dass dabei von der Umschaltleiste (20) ermittelte Signale für die Abschaltung des Fahrwerks bei Rückwärtsfahrt und zum Ausrichten des Reinigungsgerätes (100) am Hindernis verwendet und vom Ausrichten abhängige Signale für ein anschliessendes Umschalten des Fahrwerks auf eine parallel zur bestehenden Fahrbahn oder zur seitlichen Beckenwand orientierte Vorwärtsfahrt herangezogen werden.

2. Arbeitsverfahren nach Anspruch 1, **dadurch gekennzeichnet, dass** nach dem Ausführen der Drehbewegung das Reinigungsgerät (100) zum Ausrichten mit der Umschaltleiste (20) auf das Hindernis auftrifft, wobei in der Umschaltleiste (20) schwenkbar gelagerte Schaltelemente (60,60') in Abhängigkeit von der Relativlage des Reinigungsgerätes (100) in bezug auf das Hindernis betätigt werden.

3. Arbeitsverfahren nach Anspruch 2, **dadurch gekennzeichnet, dass** sämtliche auf die Umschaltleiste (20) frontseitig und/oder quer dazu orientiert wirkenden Kontaktierungen von den Schaltelementen (60,60') erfasst und in Abhängigkeit davon ermittelte Signale der Steuerlogik (14) zugeführt werden.

4. Arbeitsverfahren nach Anspruch 1, **dadurch gekennzeichnet, dass** das Umschalten des Fahrwerks auf die Vorwärtsfahrt erst bei Parallelität der Umschaltleiste (20) zum Hindernis durchgeführt wird.

5. Arbeitsverfahren nach Anspruch 1, **dadurch gekennzeichnet, dass** bei einer nicht vollständig durchgeführten Drehbewegung des Reinigungsgerätes (100) die in bezug auf den vorgegebenen Sollwinkel gemessene Differenz als Abweichung ergänzt wird.

6. Arbeitsverfahren nach einem der Ansprüche 1 und 5, **dadurch gekennzeichnet, dass** die bei der Drehbewegung des Reinigungsgerätes (100) in bezug auf den Sollwinkel gemessene Differenz durch Umschaltung des Fahrwerks ergänzt wird.

7. Arbeitverfahren nach Anspruch 1, **dadurch gekennzeichnet, dass** das Reinigungsgerät (100) bei Erkennung eines Hindernisses während der Vorwärtsfahrt um 180° gedreht und der dabei ausgeführte Winkel der Drehbewegung von dem Richtungssensor-System (26) gemessen wird.

8. Arbeitsverfahren nach Anspruch 1, **dadurch gekennzeichnet, dass** die von der momentanen Bewegungsrichtung abhängigen Abweichungen unter Einbezug der momentanen Fahrgeschwindigkeit ermittelt sowie unter Vergleich mit der vorgegebenen Fahrgeschwindigkeit als umgewandelte Signale zu der Richtungskorrektur herangezogen werden.

9. Arbeitsverfahren nach einem der Ansprüche 1 bis 8, **dadurch gekennzeichnet, dass** während der Fahrbewegung des Reinigungsgerätes (100) die in bezug auf die Fahrlinie (F) oder auf den Fahrstreifen (F') orientierte momentane Bewegungsrichtung von dem optisch/elektronischen Sensor (25) erfasst wird und dabei ermittelte Abweichungen als Signale umgewandelt und zur Korrektur der Richtungsbewegung herangezogen werden, und dass bei Betätigung der frontseitigen Kontaktleiste (18) das Reinigunggerät (100) bis zur Betätigung der rückseitigen Umschaltleiste (20) in der Ebene rückwärts gedreht wird und dabei ermittelte Signale für die Abschaltung des Fahrwerks bei Rückwärts fahrt sowie zum Ausrichten des Reinigungsgerätes (100) am Hindernis verwendet und vom Ausrichten abhängige Signale für eine Umschaltung des Fahrwerks auf die Vorwärtsfahrt herangezogen werden.

10. Reinigungsgerät zur Durchführung des Verfahrens nach den Ansprüchen 1 bis 9, mit einem auf Vorwärts- und Rückwärts fahrt umschaltbaren und mit Antriebsrädern oder Fahrbändern in Wirkverbindung stehenden Fahrwerk, einer an einem Gehäuse (1) des Reinigungsgerätes (100) frontseitig angeordneten Kontaktleiste (18) sowie einer rückseitig angeordneten Umschaltleiste (20), von welchen Leisten (18,20) beim Auffahren des Gerätes auf ein Hindernis über eine Steuerlogik (14) dem Fahrwerk korrekturabhängige Signale zuführbar sind, und wobei die an einer Antriebswelle (8) angeordneten Antriebsräder (3,3') unter Zwischenschaltung mindestens einer Kupplung (11,12) über ein Getriebe (10) mit einem Antriebs-Aggregat (9) und die Kupplung (11,12) mit der Steuerlogik (14) verbunden sind, **dadurch gekennzeichnet, dass** das Reinigungsgerät (100) mit mindestens einem ersten optisch/elektronischen Sensor (25) zum Erfassen der momentanen Bewegungsrichtung sowie mit einem Richtungssensor-System (26) zum Messen des momentanen Drehwinkels versehen ist.

11. Reinigunggerät nach Anspruch 10, **dadurch gekennzeichnet, dass** die mit der Steuerlogik (14) in Wirkverbindung stehende Umschaltleiste (20) als hohlkörperartiges Trägerelement (50) ausgebildet ist, in welchem zwei im Abstand zueinander jeweils um einen Bolzen (59) schwenkbar gelagerte Schaltelemente (60,60') angeordnet sind.

12. Reinigungsgerät nach Anspruch 11, **dadurch gekennzeichnet, dass** die Schaltelemente (60,60') in dem Trägerelement (50) derart angeordnet und schwenkbar gelagert sind, dass von diesen sämtliche auf das Trägerelement (50) frontseitig und/oder quer dazu orientiert wirkenden Kontaktierungen erfasst und in Abhängigkeit davon ermittelte Signale der Steuerlogik (14) zuführbar sind.

13. Reinigungsgerät nach Anspruch 10, **dadurch gekennzeichnet, dass** dem Antriebs-Aggregat (9) ein mit einer elektrischen Schaltung versehener Umrichter (13) vorgeschaltet ist, mittels welchem eine Ein-Phasen-Spannung in eine Drei-Phasenwechsel-Spannung mit stabiler Ausgangsfrequenz erzeugbar ist.

14. Reinigungsgerät nach Anspruch 10, **dadurch gekennzeichnet, dass** die beiden mit der Antriebswelle (8) wirkverbundenen Kupplungen (11,12) als Elektro- oder Magnetkupplungen ausgebildet sind und das dazwischen angeordnete Getriebe (10) als ein mit kraftschlüssiger Reduktion-Getriebestufe versehenes Schneckengetriebe ausgebildet ist.

## Claims

1. Method of operation for a cleaning device which can move backwards and forwards in a swimming pool, having a drive unit which can be changed over to forward travel and reverse travel and which is operatively connected to driven wheels or driven belts, having a contact bar (18) arranged at the front of a housing (1) of the cleaning device (100), and having a change-over bar (20) arranged at the rear, from which bars (18, 20) correction-dependent signals are fed to the drive unit via a control logic unit (14) when the device strikes an obstacle, characterized in that, during the travel movement of the cleaning device (100), the instantaneous direction of movement is detected in relation to a travel line (F) or in relation to a travel strip (F') by at least a first optical/electronic sensor (25), the cleaning device (100) executes a rotary movement with a setpoint angle of 180° when an obstacle is detected, the instantaneous angle of rotation being measured by an associated direction sensor system (26), and the deviations which are determined in this way being converted as signals and used for a direction correction, and the rotary movement being executed in such a way that, when the front contact bar (18) is activated, one driven wheel or driven belt is braked and deactivated until the other driven wheel or driven belt, which is then being driven in reverse, rotates the cleaning device (100) on the flat until the rear change-over bar (20) is activated, and in that signals which are determined by the change-over bar (20) in this process are used for switching off the drive unit during reverse travel and for aligning the cleaning device (100) with respect to the obstacle, and signals which are dependent on the alignment process are used for subsequent changing over of the drive unit to forward travel oriented parallel to the present course or to the side wall of the swimming pool.

2. Method of operation according to Claim 1, characterized in that, after executing the rotary movement, the cleaning device (100) strikes the obstacle with the change-over bar (20) for alignment purposes, switching elements (60, 60') which are pivotably mounted in the change-over bar (20) being activated as a function of the relative position of the cleaning device (100) with respect to the obstacle.

3. Method of operation according to Claim 2, characterized in that all the occasions when contact is made in a fashion which acts on the front of the change-over bar (20) and/or oriented transversely thereto are detected by the switching elements (60, 60') and signals which are determined as a function thereof are fed to the control logic unit (14).

4. Method of operation according to Claim 1, characterized in that the drive unit is not changed over to forward travel until the change-over bar (20) is parallel to the obstacle.

5. Method of operation according to Claim 1, characterized in that, in the case of an incomplete rotary movement of the cleaning device (100), the difference measured with respect to the prescribed setpoint angle is supplemented as a deviation.

6. Method of operation according to one of Claims 1 and 5, characterized in that the difference measured in relation to the setpoint angle in the case of the rotary movement of the cleaning device (100) is supplemented by changing over the drive unit.

7. Method of operation according to Claim 1, characterized in that, when an obstacle is detected during forward travel, the cleaning device (100) is rotated through 180° and the rotary-movement angle executed in this process is measured by the direction sensor system (26).

8. Method of operation according to Claim 1, characterized in that the deviations, which are dependent on the instantaneous movement direction, are determined taking into account the instantaneous travel speed and are used, on the basis of a comparison with the prescribed travel speed, as converted signals for correcting the direction.

9. Method of operation according to one of Claims 1 to 8, characterized in that, during the travel movement of the cleaning device (100), the instantaneous movement direction, which is oriented in relation to the travel line (F) or the travel strip (F'), is detected by the optical/electronic sensor (25) and deviations which are determined in this process are converted as signals and are used to correct the directional movement, and in that, when the front contact bar (18) is activated, the cleaning device (100) is rotated rearwards on the flat until the rear change-over bar (20) is activated, and signals which are determined in this process are used for switching off the drive unit during reverse travel and for aligning the cleaning device (100) with respect to the obstacle, and signals which are dependent on the alignment process are used for changing over the drive unit to forward travel.

10. Cleaning device for implementing the method according to Claims 1 to 9, having a drive unit which can be changed over to forward travel and reverse travel and which is operatively connected to driven wheels or driven belts, having a contact bar (18) arranged at the front of a housing (1) of the cleaning device (100), and having a change-over bar (20) arranged at the rear, from which bars (18, 20) correction-dependent signals can be fed to the drive unit via a control logic unit (14) when the device strikes an obstacle, the driven wheels (3, 3') which are arranged on a drive shaft (8) being connected to a drive assembly (9) via a gearbox (10) with the interposition of at least one clutch (11, 12), and the clutch (11, 12) being connected to the control logic unit (14), characterized in that the cleaning device (100) is provided with at least a first optical/electronic sensor (25) for detecting the instantaneous movement direction and with a direction sensor system (26) for measuring the instantaneous angle of rotation.

11. Cleaning device according to Claim 10, characterized in that the change-over bar (20), which is operatively connected to the control logic unit (14), is constructed as a hollow-body-like carrier element (50) in which two switching elements (60, 60') which are each mounted at a distance from one another so as to be capable of pivoting about a pin (59) are arranged.

12. Cleaning device according to Claim 11, characterized in that the switching elements (60, 60') are arranged and pivotably mounted in the carrier element (50) in such a way that all the occasions when contact is made in a fashion which acts on the front of the carrier element (50) and/or oriented transversely thereto are detected and signals which are determined as a function thereof can be fed to the control logic unit (14).

13. Cleaning device according to Claim 10, characterized in that a converter (13) which is provided with an electric circuit is connected upstream of the drive assembly (9), by means of which converter (13) a single-phase voltage can be converted into a three-phase alternating voltage with a stable output frequency.

14. Cleaning device according to Claim 10, characterized in that the two clutches (11, 12), which are operatively connected to the drive shaft (8), are constructed as electroclutches or magnetic clutches, and the gearbox (10) which is arranged between them is constructed as a worm drive provided with a frictionally engaging reduction gear stage.

## Revendications

1. Mode opératoire pour un appareil de nettoyage apte à effectuer un mouvement alternatif dans un bassin de natation, comprenant un mécanisme de déplacement apte à passer par commutation à un déplacement vers l'avant et à un déplacement vers l'arrière, et relié en entraînement à des roues de commande ou à des courroies mobiles, une réglette de contacts (18) disposée côté frontal, ainsi qu'une réglette de commutation (20) disposée côté dorsal d'un boîtier (1) de l'appareil de nettoyage (100), des signaux respectifs de correction provenant desdites réglettes (18, 20) lorsque l'appareil heurte un obstacle étant acheminés au mécanisme de déplacement via un logiciel de commande (14), caractérisé en ce que, au cours du déplacement de l'appareil de nettoyage (100), la direction de mouvement momentanée par rapport à une ligne de déplacement (F) ou par rapport à une courroie de déplacement (F') est enregistrée par au moins un premier capteur optique/électronique (25), l'appareil de nettoyage (100) opère un mouvement rotatif en formant un angle de consigne de 180°, lors de la détection d'un obstacle, l'angle de rotation momentané étant mesuré par un système correspondant (26) de détection de direction, et les déviations déterminées de cette manière sont transformées en signaux et utilisées pour une correction de direction, et dans lequel le mouvement de rotation est négocié de telle sorte que, lors de la mise en action de la réglette de contacts (18) côté frontal, une des roues de commande ou une des courroies mobiles est freinée et mise à l'arrêt jusqu'à ce que l'autre roue de commande ou l'autre courroie mobile maintenant entraînée vers l'arrière opère la rotation planaire de l'appareil de nettoyage (100) jusqu'à la mise en action de la réglette de commutation (20) côté dorsal, et en ce que, en l'occurrence, on utilise des signaux émis par la réglette de commutation (20) pour la mise hors-circuit du mécanisme de déplacement lors de son déplacement vers l'arrière et pour l'alignement de l'appareil de nettoyage (100) par rapport à l'obstacle, et des signaux dépendant de l'alignement pour faire passer par commutation ultérieure le mécanisme de déplacement à un déplacement vers l'avant parallèle à la trajectoire existante ou orientée en direction de la paroi latérale du bassin.

2. Mode opératoire selon la revendication 1, caractérisé en ce que, après avoir réalisé son mouvement de rotation, l'appareil de nettoyage (100) heurte l'obstacle à des fins d'alignement avec la réglette de commutation (20), des éléments de commutation (60, 60') montés en pivotement dans la réglette de commutation (20) étant actionnés en fonction de la position relative de l'appareil de nettoyage (100) par rapport à l'obstacle.

3. Mode opératoire selon la revendication 2, caractérisé en ce que les autres contacts qui s'établissent en ayant un effet sur la réglette de commutation (20), côté frontal et/ou dans une orientation transversale à cette dernière, sont enregistrés par les éléments de commutation (60, 60'), et des signaux émis en fonction de ces derniers sont acheminés à un logiciel de commande (14).

4. Mode opératoire selon la revendication 1, caractérisé en ce que le passage par commutation du mécanisme de déplacement au déplacement vers l'avant ne se réalise que lorsque la réglette de commutation (20) est disposée parallèlement à l'obstacle.

5. Mode opératoire selon la revendication 1, caractérisé en ce que, dans le cas d'un mouvement de rotation de l'appareil de nettoyage (100) qui n'a pas été réalisé complètement, la différence mesurée par rapport à l'angle de consigne prédéfini est complétée comme déviation.

6. Mode opératoire selon l'une quelconque des revendications 1 et 5, caractérisé en ce que la différence mesurée par rapport à l'angle de consigne lors du mouvement de rotation de l'appareil de nettoyage (100) est complétée via la commutation du mécanisme de déplacement.

7. Mode opératoire selon la revendication 1, caractérisé en ce que l'appareil de nettoyage (100), lors de la détection d'un obstacle au cours de son déplacement vers l'avant, effectue une rotation de 180° et l'angle du mouvement de rotation qui se forme en l'occurrence est mesuré par le système (26) de détection de direction.

8. Mode opératoire selon la revendication 1, caractérisé en ce que les déviations dépendant de la direction de mouvement momentanée sont déterminées en prenant en compte la vitesse de déplacement momentanée et sont utilisées, par comparaison avec la vitesse de déplacement prédéfinie, sous forme de signaux transformés pour la correction de direction.

9. Mode opératoire selon l'une quelconque des revendications 1 à 8, caractérisé en ce que, au cours du mouvement de déplacement de l'appareil de nettoyage (100), la direction de mouvement momentanée, orientée par rapport à la ligne de déplacement (F) ou par rapport à la courroie de déplacement (F') est enregistrée par le capteur optique/électronique (25), des déviations déterminées en l'occurrence étant transformées en signaux et utilisées pour la correction du mouvement directionnel, et en ce que, lors de la mise en action de la réglette de contacts (18) côté frontal, l'appareil de nettoyage (100) opère une rotation planaire en marche arrière, et on utilise les signaux émis en l'occurrence pour la mise hors-circuit du mécanisme de déplacement lors de son déplacement vers l'arrière et pour l'alignement de l'appareil de nettoyage (100) par rapport à l'obstacle et les signaux dépendant de l'alignement pour faire passer par commutation le mécanisme de déplacement à un déplacement vers l'avant.

10. Appareil de nettoyage pour la mise en oeuvre du procédé selon les revendications 1 à 9, comprenant un mécanisme de déplacement apte à passer par commutation à un déplacement vers l'avant et à un déplacement vers l'arrière, et relié en entraînement à des roues de commande ou à des courroies mobiles, une réglette de contacts (18) disposée côté frontal, ainsi qu'une réglette de commutation (20) disposée côté dorsal d'un boîtier (1) de l'appareil de nettoyage (100), des signaux respectifs de correction provenant desdites réglettes (18, 20) lorsque l'appareil heurte un obstacle étant acheminés au mécanisme de déplacement via un logiciel de commande (14), et dans lequel les roues de commande (3, 3') disposées sur un arbre de commande (8), en intercalant au moins un accouplement (11, 12) sont reliées, via un engrenage (10), à un agrégat de commande (9), l'accouplement (11, 12) étant relié au logiciel de commande (14), caractérisé en ce que l'appareil de nettoyage (100) est muni d'au moins un premier capteur optique/électronique (25) pour enregistrer la direction de mouvement momentanée, ainsi qu'un système de détection de direction (26) pour mesurer l'angle de rotation momentané.

11. Appareil de nettoyage pour la mise en oeuvre du procédé selon la revendication 10, caractérisé en ce que la réglette de commutation (20) reliée en entraînement au logiciel de commande (14) est réalisée sous forme d'éléments de support (50) du type d'un corps creux, dans lequel sont disposés deux éléments de commutation (60, 60') disposés à l'écart l'un de l'autre et montés respectivement en pivotement autour d'un boulon (59).

12. Appareil de nettoyage pour la mise en oeuvre du procédé selon la revendication 11, caractérisé en ce que les éléments de commutation (60, 60') sont disposés et montés en pivotement dans l'élément de support (50) de telle sorte que les autres contacts qui s'établissent en ayant un effet sur l'élément de support (50), côté frontal et/ou dans une orientation transversale par rapport à ce dernier, sont enregistrés par les premiers cités et des signaux émis de manière correspondante peuvent être acheminés au logiciel de commande (14).

13. Appareil de nettoyage pour la mise en oeuvre du procédé selon la revendication 10, caractérisé en ce qu'un changeur de fréquence (13) muni d'un commutateur électrique est monté en amont de l'agrégat de commande (9), au moyen duquel on peut transformer une tension monophasique en une tension alternative triphasique possédant une fréquence de départ stable.

14. Appareil de nettoyage pour la mise en oeuvre du procédé selon la revendication 10, caractérisé en ce que les deux accouplements (11, 12) reliés en entraînement à l'arbre de commande (8) sont réalisés sous forme d'accouplements électriques ou magnétiques, et l'engrenage (10) disposé entre eux est réalisé sous la forme d'un engrenage à vis sans fin muni d'un réducteur mécanique.
